# EUROPÄISCHE PATENTSCHRIFT

(11) **EP 0 276 731 B1**
(45) Veröffentlichungstag und Bekanntmachung des Hinweises auf die Patenterteilung: **10.03.1993**
(21) Anmeldenummer: 88100724.9
(22) Anmeldetag: 20.01.1988
(51) Int. Cl.: H01J 49/06, H01J 49/44

(54) **Verfahren zur Elektronenstrahl-Führung mit Energieselektion und Elektronenspektrometer**
Method for electron beam guidance with energy selection, and electron spectrometer
Procédé de guidage de faisceau d'électrons avec sélection d'énergie et spectromètre d'électrons

(30) Priorität: 30.01.1987 DE 3702696
(43) Veröffentlichungstag der Anmeldung: 03.08.1988
(73) Patentinhaber: FORSCHUNGSZENTRUM JÜLICH GMBH, 52425 Jülich (DE)
(72) Erfinder: Ibach, Harald, D-5100 Aachen (DE); Bruchmann, Heinz-Dieter, D-5173 Aldenhoven (DE); Lehwald, Sieghart, D-5170 Jülich (DE)

(56) Entgegenhaltungen:
- EP-A- 0 013 003

## Beschreibung

Die Erfindung bezieht sich auf ein Verfahren zur Elektronenstrahl-Führung mit fokussierender Energieselektion in einem energiedispersiven System mit unterschiedlicher Fokussierung in zwei zueinander senkrechten Richtungen (speziell in Energieselektionsrichtung und senkrecht dazu bei nur in einer Ebene fokussierenden Systemen), sowie auf Elektronenspektrometer mit zumindest einem energiedispersiven System mit einer solchen Strahlführung.

Gebündelte Elektronen mit bestimmter Energie werden für die Behandlung und Untersuchung von Oberflächen und Gasen angewandt. Für eine fokussierende Energieselektion sind energiedispersive Systeme bekannt, die entweder einzeln als Analysatoren oder als Monochromatoren oder in Kombination von Analysator und Monochromator als sog. Elektronenstoßspektrometer zum Einsatz kommen.

Energiedispersive Systeme als Analysatoren werden zum Beispiel verwendet in der UV-oder Röntgen-Photoelektronenspektroskopie (auch unter dem Namen ESCA bekannt) und in der Auger-Spektroskopie. Hierbei werden von der Probe emittierte Elektronen durch den Analysator bezüglich ihrer kinetischen Energie analysiert. Ein zwischen der Probe und dem Analysator befindliches Linsensystem sorgt dabei für den Strahltransport, die Anpassung der Elektronenenergie an die Durchlaßenergie des Analysators sowie die nötige Vergrößerung oder Verkleinerung des Bildes der abgebildeten Fläche der Probe zur Anpassung an den Eingangsschlitz des Analysators.

Energiedispersive Systeme werden auch verwendet zur Herstellung monochromatischer Elektronenstrahlen, wie zum Beispiel in der inversen Photoemissionsspektroskopie. Ähnlich wie beim vorbeschriebenen Analysator werden zum Strahltransport, zur Anpassung der Energie und der Bildgröße Linsensysteme zwischen Monochromator und der Probe eingesetzt.

In einem Elektronenstoßspektrometer werden die von einer Kathode emittierten Elektronen in ein oder mehreren Monochromatoren monochromatisiert und durch ein Linsensystem auf eine Probe gelenkt, wobei üblicherweise die Energie der Elektronen an der Probe verschieden sein kann von der Energie in den Monochromatoren. Die auf die Probe auftreffenden Elektronen werden von dieser gestreut und erleiden dabei charakteristische Energieverluste zum Beispiel durch Anregung von Schwingungsquanten. Die gestreuten Elektronen werden durch ein Linsensystem auf den Eintrittsspalt eines oder mehrerer energiedispersiver Elemente geleitet, die die gestreuten Elektronen hinsichtlich ihrer Energieverteilung analysieren, und in einem Detektor nachgewiesen. Elektronenspektrometer dieser Art werden insbesondere zur Schwingungsspektroskopie und zur Untersuchung elektronischer Verluste an Festkörperoberflächen eingesetzt und von einer Reihe von Firmen hergestellt.

In einem Elektronenstoßspektrometer wird die maximal erreichbare Intensität des auf die Probe fallenden Strahles und damit auch die Intensität des von diesem erzeugten Nutzsignales grundsätzlich durch die Raumladung im Monochromator begrenzt. Theoretische Rechnungen zeigen (H. Ibach, D.L. Mills, Electron Energy Loss Spectroscopy and Surface Vibrations, Academic Press, New York, 1982, p. 16 ff.), daß die Stärke des monochromatischen Stromes von der Energiebreite des durch den Monochromator hindurchgelassenen Elektronenstrahls abhängt und nur in relativ bescheidenem Umfang durch Auslegungsparameter des Systems beeinflußt werden kann.

Günstige Verhältnisse hinsichtlich der Raumladung ergeben sich insbesondere bei der Verwendung von einem oder mehreren Zylinderkondensatoren mit Schlitzen als Ein- bzw. Austrittsblende. Fokussierung der Elektronen von der Ein- auf die Austrittsblende und Energieselektion erfolgen dabei nur in radialer Richtung, während senkrecht dazu weder Fokussierung noch Energieselektion erfolgt. Die fehlende Fokussierung senkrecht zur Radialebene hat (ohne die erfindungsgemäße Strahlführung) nachteilige Auswirkungen auf die Intensität des Nutzsignals. Dasselbe gilt sinngemäß für den Analysator, wenn dort Zylinderkondensatoren eingesetzt werden.

Es ist versucht worden (siehe EP-PS 0013003), diesen bekannten Nachteil von Zylinderkondensatoren dadurch auszugleichen, daß die von der Kathode emittierten Elektronen in der Radialebene durch ein geeignetes Linsensystem auf den Eintrittsspalt des Monochromators fokussiert werden, während senkrecht dazu durch eine entsprechende Auslegung des Kathodensystems sowie des Linsensystems zwischen Monochromator und Probe und zwischen Probe und Analysator in einem näherungsweise parallelen Strahlengang ohne weiteren Zwischenfokus auf den Detektor fokussiert wird. Gegenüber einer freien nichtfokussierenden Strahlausbreitung bietet diese Strahlführung eine Verbesserung.

Eine analoge Art der Fokussierung wird in der US-PS 4 559 449 beschrieben.

Eine nähere Untersuchung zeigt jedoch, daß eine Reihe entscheidender Nachteile bestehen bleiben. So ist der Winkel des auf den Detektor gelangenden Strahlenbündels senkrecht zur Radialebene klein, wodurch gemäß den Grundsätzen der Optik die Intensität klein bleibt. Ferner ist senkrecht zur Radialebene der Strahlengang an der Probe nahezu parallel.

Dies bedeutet, daß nur ein kleiner Raumwinkel der gestreuten Elektronen erfaßt wird. Darüber hinaus ist die beschriebene Art der Strahlführung störanfällig für kleine Fehlpotentiale, wie sie bei den häufig verwendeten niedrigen Energien durch Inhomogenitäten der Austrittsarbeiten unvermeidbar sind.

Der Erfindung liegt daher die Aufgabe zugrunde, eine solche Strahlführung mit fokussierender Energieselektion bzw. ein Elektronenspektrometer vorzusehen, durch das eine hohe Energieauflösung bei hohem Elektronenstrom an der Probe bzw. am Detektor erzielt wird.

Zur Lösung dieser Aufgabe ist das erfindungsgemäße Verfahren der eingangs genannten Art dadurch gekennzeichnet, daß die unterschiedliche Fokussierung der Elektronen in den beiden zueinander senkrechten Richtungen durch ein dem energiedispersiven System nach- oder vorgeschaltetes nicht zirkular symmetrisches Linsensystem derart korrigiert wird, daß entweder die virtuelle oder reelle Eingangsblende des energiedispersiven Systems auf einer vorgegebenen Bildebene außerhalb des energiedispersiven Systems oder eine Probe außerhalb des energiedispersiven Systems auf der virtuellen oder reellen Ausgangsblende desselben abgebildet wird.

Die für diesen beschriebenen Zweck einzusetzenden Linsensysteme mit unterschiedlicher Fokussierung in zwei zueinander senkrechten Richtungen werden unter Beachtung der Fokussierungsvorgabe und der Elektronenbahnen im energiedispersiven System gestaltet bzw. dimensioniert. In spezieller Ausgestaltung der Erfindung können rechteckförmige Linsenquerschnittsprofile verwendet werden, bei denen Höhe und Breite so aufeinander abgestimmt sind, daß im Zusammenwirken mit der unterschiedlichen Fokussierung der Elektronen in den zwei zueinander senkrechten Richtungen innerhalb des energiedispersiven Systems die beschriebene Abbildung eintritt. Bei Verwendung von Zylinderkondensatoren als energiedispersive Systeme müssen dann die Symmetrieachsen des Rechteckprofils parallel bzw. senkrecht zur Radialebene sein. Die erforderliche Höhe und Breite der Linsenquerschnittsprofile errechnen sich durch Lösung der Laplace-Gleichung in drei Dimensionen und Berechnung der Elektronenbahnen in drei Dimensionen in der dem Fachmann bekannten Weise.

Zur Korrektur von Bildfehlern, insbesondere des für die Abbildung eines Schlitzes wichtigen Astigmatismusfehlers, hat sich gezeigt, daß es zweckmäßig ist, bei ein oder mehreren Linsenelementen von der Rechteckform abzuweichen und Linsenquerschnittsprofile vorzusehen, bei denen die lichte Weite entlang einer Symmetrieachse eine zum Beispiel trapezförmige oder gestufte oder kurvenförmige Verjüngung aufweist.

Zu Vorrichtungen mit erfindungsgemäßer Strahlführung gehören Elektronenmonochromatoren mit nachgeschaltetem korrigierenden Linsensystem zwischen Monochromator und Probe, Analysatoren mit vorgeschaltetem korrigierenden Linsensystem zwischen Probe und Analysator sowie Elektronenstoßspektrometer mit einem solchen Linsensystem zwischen Monochromator und Probe und/oder zwischen Probe und Analysator. Im nachfolgenden wird die Erfindung vornehmlich anhand eines bezüglich Monochromator und Analysator symmetrisch aufgebauten Elektronenstoßspektrometers erläutert. Da ein Elektronenstoßspektrometer, wie beschrieben, aus einem Monochromatorteil mit nachgeschaltetem Linsensystem und einem Analysatorteil mit vorgeschaltetem Linsensystem besteht, kann die Erfindung jedoch auch für den Monochromator mit nachgeschaltetem Linsensystem und den Analysator mit vorgeschaltetem Linsensystem getrennt mit Vorteil für die verschiedenen Anwendungsfälle eingesetzt werden.

Die unterschiedliche Fokussierung zwischen Monochromator und Probe bzw. Probe und Analysator unterscheidet die erfindungsgemäße Anordnung vom Spektrometer gemäß der US-PS 4 559 449, bei dem an dieser Stelle keine unterschiedliche Fokussierung in beiden Richtungen vorgesehen wird, sondern lediglich eine Auftrennung der Linsen zur Strahlablenkung.

Statt Zylinderkondensatoren als energiedispersive Systeme im Monochromator und/oder Analysator können auch Plattenkondensatoren verwendet werden, die ebenfalls nur in einer Ebene fokussieren. Es können auch energiedispersive Systeme verwendet werden, die eine unterschiedliche, jeweils von Null verschiedene Fokussierung in zwei zueinander senkrechten Richtungen aufweisen, wobei dann eine entsprechend angepaßte Auslegung des Linsensystems (Auswahl von Höhe und Breite der Linsenprofile) so vorzunehmen ist, daß die gewünschte Fokussierung eintritt.

Nachfolgend wird die Erfindung anhand eines Ausführungsbeispieles unter Bezugnahme auf die Zeichnungen näher erläutert; es zeigen schematisch:
- Figur 1: ein Elektronenstoßspektrometer mit je zwei Monochromatoren und Analysatoren.
- Figuren 2 und 3: Querschnittsprofile der Linsenelemente der in Figur 1 angedeuteten Linsensysteme
- Figur 4: die Elektronenbahnen zwischen Austrittsspalt des Monochromators und der Probe (a) in der Radialebene und (b) senkrecht dazu, und
- Figur 5: ein Schaubild für den Verlauf des monochromatischen Stroms am Detektor in Abhängigkeit von der Energieauflösung mit und ohne erfindungsgemäße Strahlführung.

Das in Figur 1 gezeigte Elektronenstoßspektrometer umfaßt ein Kathodensystem 1, zwei Monochromatoren 2 und 3, je ein Linsensystem bestehend aus drei Elementen 4, 5 und 6 bzw. 8, 9 und 10 zwischen den Monochromatoren und der Probe 7 sowie zwischen der Probe 7 und den Analysatoren 11 und 12, zwei Analysatoren 11 und 12 und einen Detektor 13. Die beiden Linsensysteme zwischen Monochromator und Probe und zwischen Probe und Analysator sind zueinander symmetrisch, so daß sich die Linsenelemente 4 und 10, 5 und 9 sowie 6 und 8 untereinander gleichen.

Die Querschnittsprofile dieser Linsenelemente 4 bis 6 (bzw. 8 bis 10) sind in Figuren 2 und 3 dargestellt: Von diesen ist das Linsenelement 4 trapezförmig bzw. gestuft verjüngt und die Elemente 5 und 6 sind rechteckförmig gestaltet.

Die Höhe und Breite des lichten Profils der Linsenelemente 4, 5 und 6 sind so abgestimmt, daß in der Radialebene (=Zeichenebene in Figur 1) der Ausgangsspalt des Monochromators auf die Probe abgebildet wird (Figur 4a), senkrecht dazu jdoch der Eintrittsspalt (Figur 4b), so daß, im Zusammenwirken mit der Abbildung in der Radialebene durch die Zylinderkondensatoren, in beiden Richtungen ein Bild des Eintrittsspalts des ersten Monochromators an der Probe entsteht. Für diese Wirkungsweise ist es wesentlich, daß zwischen dem ersten und zweiten Monochromator keine Linsenelemente existieren. Vielmehr wird die geforderte Abbildung auf die Probe ausschließblich durch das Linsensystem 4 bis 6 im Zusammenwirken mit den Monochromatoren erzielt. In gleicher Weise sind Höhe und Breite der Profile der Linsenelemente 8, 9 und 10 so abgestimmt, daß in der Radialebene die Probe auf den Eintrittsspalt des ersten Analysators, senkrecht dazu die Probe auf den Austrittsspalt des letzten Analysators abgebildet wird, so daß insgesamt ein Bild der Probe am Austrittsspalt des zweiten Analysators entsteht.

Der mit Verwendung des erfindungsgemäßen Linsensystems erzielte monochromatische Strom, gemessen am Detektor, als Funktion der Auflösung ist aus Figur 5, Kurve a ersichtlich. Im Vergleich dazu zeigt Kurve b analoge Werte für ein Spektrometer, welches das erfindungsgemäße Linsensystem nicht aufweist, ansonsten aber bezüglich der Monochromatoren und Analysatoren baugleich ist. Die Ergebnisse beziehen sich auf eine Elektronenenergie an der Probe von 100 eV, während die Energie der Elektronen in den Monochromatoren und Analysatoren (je nach Auflösung) unter 1 eV liegt.

## Patentansprüche

1. Verfahren zur Elektronenstrahl-Führung mit fokussierender Energieselektion in einem energiedispersiven System mit unterschiedlicher Fokussierung in zwei zueinander senkrechten Richtungen,
**dadurch gekennzeichnet,**
daß die unterschiedliche Fokussierung der Elektronen in den beiden zueinander senkrechten Richtungen durch ein dem energiedispersiven System nach- oder vorgeschaltetes nicht zirkular-symmetrisches Linsensystem derart korrigiert wird, daß entweder die virtuelle oder reelle Eingangsblende des energiedispersiven Systems auf einer vorgegebenen Bildebene außerhalb des energiedispersiven Systems oder eine Probe außerhalb des energiedispersiven Systems auf der virtuellen oder reellen Ausgangsblende desselben abgebildet wird.

2. Verfahren nach Anspruch 1,
**dadurch gekennzeichnet,**
daß Linsensysteme mit einem rechteckförmigen, insbesondere verjüngt rechteckförmigen Querschnittsprofil der Linsen verwendet werden.

3. Elektronenspektrometer mit einem Emissionssystem und mit zumindest einem energiedispersiven System mit unterschiedlicher Fokussierung in zwei zueinander senkrechten Richtungen,
**gekennzeichnet dadurch**
ein einem energiedispersiven System (2, 3) zur Energieselektion vor der Probe (7) nachgeordnetes Linsensystem (4 - 6) mit nicht zirkularer, in den beiden zueinander senkrechten Richtungen unterschiedlicher Fokussierung, das im Zusammenwirken mit den fokussierenden Eigenschaften des energiedispersiven Systems ein Bild der virtuellen oder reellen Eingangsblende des energiedispersiven Systems (2, 3) am Probenort erzeugt und/oder ein einem energiedispersiven Systems (11, 12) zur Energieselektion hinter einer Probe (7) vorgeschaltetes Linsensystem (8 - 10) mit nicht zirkularer, in den beiden zueinander senkrechten Richtungen unterschiedlicher Fokussierung, das im Zusammenwirken mit den fokussierenden Eigenschaften des energiedispersiven Systems das Bild am Probenort auf eine virtuelle oder reelle Ausgangsblende des energiedispersiven Systems (11, 12) abbildet.

4. Elektronenspektrometer nach Anspruch 3,
**dadurch gekennzeichnet,**
daß das energiedispersive System (2, 3) vor der Probe (7) und/oder das energiedispersive System (11, 12) hinter der Probe (7) nur in einer Richtung fokussiert.

5. Elektronenspektrometer nach Anspruch 3 oder 4,
**dadurch gekennzeichnet,**
daß ein oder mehrere lichte Linsenquerschnittsprofile der Linsenelemente (4 - 6 bzw. 8 - 10) eine nichtzirkulare Gestalt haben.

6. Elektronenspektrometer nach Anspruch 5,
**dadurch gekennzeichnet,**
daß ein oder mehrere lichte Linsenquerschnittsprofile rechteckig sind.

7. Elektronenspektrometer nach Anspruch 5,
**dadurch gekennzeichnet,**
daß ein oder mehrere lichte Querschnittsprofile der Linsenelemente entlang einer Achse eine trapezförmige, stufenförmige oder kurvenförmige Verjüngung aufweisen.

8. Elektronenspektrometer nach einem der Ansprüche 3 bis 7,
**dadurch gekennzeichnet,**
daß das energiedispersive System (2, 3) zur Energieselektion vor der Probe durch einen ersten und einen unmittelbar folgenden zweiten Monochromator gebildet wird.

9. Elektronenspektrometer nach einem der Ansprüche 3 bis 8,
**dadurch gekennzeichnet,**
daß die energiedispersiven Systeme durch Zylinderkondensatoren gebildet werden.

## Claims

1. Process for electron beam guidance with focusing energy selection in an energy-dispersive system with differing focusing in two mutually perpendicular directions, characterised in that the differing focusing of the electrons in the two mutually perpendicular directions is corrected by a non-circularly-symmetrical lens system situated downstream or upstream of the energy-dispersive system, in such a manner that either the virtual or real entrance diaphragm of the energy-dispersive system is imaged on a predetermined image plane outside the energy-dispersive system, or a specimen is imaged outside the energy-dispersive system on the virtual or real exit diaphragm thereof.

2. Process according to Claim 1, characterised in that lens systems having a rectangular, especially tapered-rectangular cross sectional profile of the lenses are used.

3. Electron spectrometer having an emission system and having at least one energy-dispersive system with differing focusing in two mutually perpendicular directions, characterised by a lens system (4-6), situated downstream of an energy-dispersive system (2, 3) for energy selection in front of the specimen (7), with non-circular focusing differing in the two mutually perpendicular directions, which lens system in conjunction with the focusing properties of the energy-dispersive system, generates an image of the virtual or real entrance diaphragm of the energy-dispersive system (2, 3) at the specimen location and/or a lens system (8-10), situated upstream of an energy-dispersive system (11, 12) for energy selection behind a specimen (7), with non-circular focusing differing in the two mutually perpendicular directions, which lens system, in conjunction with the focusing properties of the energy-dispersive system, images the image at the specimen location onto a virtual or real exit diaphragm of the energy-dispersive system (11, 12).

4. Electron spectrometer according to Claim 3, characterised in that the energy-dispersive system (2, 3) in front of the specimen (7) and/or the energy-dispersive system (11, 12) behind the specimen (7) focuses only in one direction.

5. Electron spectrometer according to Claim 3 or 4, characterised in that one or more clear lens cross sectional profiles of the lens element (4-6 or 8-10) have a non-circular design.

6. Electron spectrometer according to Claim 5, characterised in that one or more clear lens cross sectional profiles are rectangular.

7. Electron spectrometer according to Claim 5, characterised in that one or more clear cross sectional profiles of the lens elements exhibit a trapezoidal, stepped or curved taper along one axis.

8. Electron spectrometer according to one of Claims 3 to 7, characterised in that the energy-dispersive system (2, 3) for energy selection in front of the specimen is formed by a first and an immediately following second monochromator.

9. Electron spectrometer according to one of Claims 3 to 8, characterised in that the energy-dispersive systems are formed by cylindrical condensers.

## Revendications

1. Procédé de commande d'un faisceau électronique avec sélection de l'énergie par focalisation dans un système dispersant l'énergie avec une focalisation différente dans deux directions mutuellement perpendiculaires,
**caractérisé** en ce que la focalisation différente des électrons dans les deux directions mutuellement perpendiculaires est, par un système de lentilles symétrique non circulaire suivant ou précédant le système dispersant l'énergie, corrigée de telle sorte que, soit l'ouverture d'entrée virtuelle ou réelle du système dispersant l'énergie est reproduite sur un plan d'image alloué en dehors du système dispersant l'énergie, soit un échantillon en dehors du système dispersant l'énergie est reproduit sur l'ouverture de sortie virtuelle ou réelle de ce dernier.

2. Procédé selon la revendication 1, **caractérisé** en ce qu'on utilise des systèmes de lentilles avec un profil de section rectangulaire des lentilles, notamment rectangulaire rétréci.

3. Spectromètre électronique avec un système d'émission et avec au moins un système dispersant l'énergie avec une focalisation différente dans deux directions mutuellement perpendiculaires, **caractérisé** par, à la suite d'un système dispersant l'énergie (2, 3) pour la sélection de l'énergie avant l'échantillon (7), un système de lentilles (4 - 6) à focalisation non circulaire, différente dans les deux directions mutuellement perpendiculaires, système qui, en coopération avec les propriétés de focalisation du système dispersant l'énergie, produit à l'endroit de l'échantillon une image de l'ouverture d'entrée virtuelle ou réelle du système dispersant l'énergie (2, 3), et/ou par, avant un système dispersant l'énergie (11, 12) pour la sélection de l'énergie après un échantillon (7), un système de lentilles (8 - 10) à focalisation non circulaire, différente dans les deux directions mutuellement perpendiculaires, système qui, en coopération avec les propriétes de focalisation du système dispersant l'énergie, reproduit l'image a l'endroit de l'échantillon sur une ouverture de sortie virtuelle ou réelle du système dispersant l'énergie (11, 12).

4. Spectromètre électronique selon la revendication 3, **caractérisé** en ce que le système dispersant l'énergie (2, 3) ne focalise que dans une direction avant l'échantillon (7), et/ou le système dispersant l'énergie (11, 12) ne focalise que dans une direction après l'échantillon (7).

5. Spectromètre électronique selon la revendication 3 ou 4, **caractérisé** en ce qu'un ou plusieurs profits de section intérieure des lentilles des systèmes de lentilles (4 - 6 ou 8 - 10) possèdent une configuration non circulaire.

6. Spectromètre électronique selon la revendication 5, **caractérisé** en ce qu'un ou plusieurs profils de section intérieure des lentilles sont rectangulaires.

7. Spectromètre électronique selon la revendication 5, **caractérisé** en ce qu'un ou plusieurs profils de section intérieure des lentilles des systèmes de lentilles présentent, le long d'un axe, un rétrécissement en forme de trapèze, de gradin ou de courbe.

8. Spectromètre électronique selon l'une quelconque des revendications 3 à 7, **caractérisé** en ce que le système dispersant l'énergie (2, 3) pour la sélection de l'énergie avant l'échantillon est constitué d'un premier et d'un second monochromateurs, directement consécutifs.

9. Spectromètre électronique selon l'une quelconque des revendications 3 à 8, **caractérisé** en ce que les systèmes dispersant l'énergie sont constitués par des condensateurs cylindriques.
